# EUROPÄISCHE PATENTSCHRIFT

(11) **EP 1 850 069 B1**
(45) Veröffentlichungstag und Bekanntmachung des Hinweises auf die Patenterteilung: **13.08.2008**
(21) Anmeldenummer: 06008487.8
(22) Anmeldetag: 25.04.2006
(51) Int. Cl.: F23N 5/08

(54) **Verfahren und Regelkreis zur Regelung eines Verbrennungsprozesses**
Method and Control Loop for Controlling a Combustion Process
Procédé et boucle de régulation pour réguler un procédé de combustion

(43) Veröffentlichungstag der Anmeldung: 31.10.2007
(73) Patentinhaber: Powitec Intelligent Technologies GmbH, 45219 Essen (DE)
(72) Erfinder: Wintrich, Franz, 45309 Essen (DE)
(74) Vertreter: Patentanwälte Hosenthien-Held und Dr. Held

(56) Entgegenhaltungen:
- EP-A2- 0 897 086
- WO-A-02/077527
- DE-A1- 10 160 411

## Beschreibung

Die Erfindung betrifft ein Verfahren zur Regelung eines Verbrennungsprozesses, mit den Merkmalen des Oberbegriffs des Anspruches 1 sowie ein Regelkreis mit den Merkmalen des Oberbegriffs des Anspruches 8.

Bei einem bekannten Verfahren dieser Art wird entweder automatisch auf Soll-Werte der Zustandsvariablen geregelt, indem die Ist-Werte mit den Soll-Werten verglichen und gegebenenfalls Aktionen, normalerweise Stelleingriffe, durchgeführt werden, oder auf eine Stabilität des Verbrennungsprozesses geregelt, indem Aktionen nur in geringem Umfang durchgeführt werden.

Der vorliegenden Erfindung liegt die Aufgabe zugrunde, ein Verfahren der eingangs genannten Art zu verbessern. Diese Aufgabe wird durch ein Verfahren mit den Merkmalen des Anspruches 1 und durch einen Regelkreis mit den Merkmalen des Anspruches 8 gelöst. Weitere vorteilhafte Ausgestaltungen sind Gegenstand der Unteransprüche.

Dadurch, dass zeitweilig von der Führungsregelung zu einer Störungsregelung gewechselt wird, gemäß welcher Aktionen auswählt werden, um Zustände des Systems in der Anlage anzufahren, bei denen die Zustandsvariablen innerhalb vorgegebener Grenzen gezielt vom optimalen Soll-Wert abweichen, werden zusätzliche Informationen beschafft, die eine verbesserte Regelung ermöglichen. Insbesondere kann dadurch vermieden werden, dass der Zustand des Systems in einem lokalen Minimum verharrt. Derartige Aktionen würden weder bei der Regelung auf Soll-Werte, welche gerade den Soll-Wert anstrebt, noch - da sie größere Änderungen des Zustandes anstreben - bei der Regelung auf die Stabilität des Verbrennungsprozesses durchgeführt werden. Es sind Kombinationen der beiden Regelungsfälle in der Art von Kompromissen möglich.

Die Informationsbeschaffung kann in einer ordentlichen Störungsregelung regelmä-ßig und in möglichst umfassender Breite erfolgen. Zusätzlich (oder gegebenenfalls alternativ) können in einer außerordentlichen Störungsregelung bestimmte Bereiche von Zuständen intensiver getestet werden.

Die Erfindung kann bei verschiedenen stationären thermodynamischen Anlagen, insbesondere Kraftwerken, Müllverbrennungsanlagen und Zementwerken, eingesetzt werden.

Im folgenden ist die Erfindung anhand eines in der Zeichnung dargestellten Ausführungsbeispiels näher erläutert. Es zeigen
- Fig. 1: eine schematische Darstellung des zeitlichen Verlaufs einer Zustandsvariablen s(t) bis zu einem Zeitpunkt t₀ und die Vorhersagen für den weiteren Verlauf,
- Fig. 2: eine schematische Darstellung des tatsächlichen zeitlichen Verlaufs einer Zustandsvariablen s(t) im Vergleich zu den zum Zeitpunkt t₀ getroffenen Vorhersagen,
- Fig. 3: eine schematische Darstellung des zeitlichen Verlaufs einer Zustandsvariablen s(t) mit einer Aktion aⁱ zum Zeitpunkt t₀ und
- Fig. 4: eine schematische Darstellung eine Anlage.

Eine Anlage 1, beispielsweise ein Kohle-, Öl- oder Gaskraftwerk, eine Müllverbrennungsanlage oder ein Zementwerk, umfasst einen Ofen 3, worunter auch ein Rost verstanden werden soll, wenigstens eine Beobachtungsvorrichtung 5, welche das Innere des Ofens 3 (bzw. den Rost) bildlich erfassen kann, vorzugsweise weitere Sensoren 7, wenigstens eine Stellvorrichtung 9, und einen Rechner 11, an welchen die Beobachtungsvorrichtung(en) 5, weiteren Sensoren 7 und Stellvorrichtung(en) 9 angeschlossen sind.

Dem Ofen 3 wird Brennstoff oder anderes umzusetzendes Material, kurz als Gut G bezeichnet, beispielsweise Kohle, Öl, Gas, Müll, Kalk oder dergleichen, sowie Primärluft (bzw. -sauerstoff) und Sekundärluft (bzw. -sauerstoff), kurz als Luft L bezeichnet, zugeführt, wobei diese Zufuhr durch die vom Rechner 11 ansteuerbaren Stellvorrichtungen 9 gesteuert wird. Im Ofen 3 findet ein Verbrennungsprozess statt. Der dadurch erzeugter Flammenkörper F (sowie gegebenenfalls Emissionen der Wände des Ofens 3) wird von den Beobachtungsvorrichtungen 5 laufend erfasst. Die Beobachtungsvorrichtungen 5 umfassen jeweils neben einem die Wand des Ofens 3 durchdringenden optischen Zugang, wie beispielsweise einer Lanze oder einer in der EP 1 621 813 A1 offenbarten Vorrichtung, noch eine Kamera oder dergleichen, welche im optischen Bereich oder benachbarten Bereichen elektromagnetischer Wellen arbeitet. Bevorzugt ist eine zeitlich, örtlich und spektral hochauflösende Kamera, wie sie beispielsweise in der WO 02/070953 A1 beschrieben ist.

Die Bilder des Flammenkörpers F (und der eventuellen Emissionen der Wände des. Ofens 3) werden im Rechner 11 ausgewertet, beispielsweise nach einem Eigenwert-Verfahren, das in der WO 2004/018940 A1 beschrieben ist. In der EP 1 524 470 A1 ist ein Verfahren beschrieben, wie aus einem Spektrum wenige charakteristische Werte gewonnen werden können. Die aus den Bildern des Flammenkörpers F gewonnenen Daten sowie die Daten der weiteren Sensoren 7, welche beispielsweise die Zufuhr des Gutes G und der Luft L, Schadstoffkonzentrationen in den Abgasen oder die Konzentration des Freikalks (FCAO) messen, werden als Zustandsvariablen s(t) behandelt, die (zeitabhängig) den Zustand des Systems in der Anlage 1 im allgemeinen und des Verbrennungsprozesses im besonderen beschreiben und als Vektor zu betrachten sind.

Durch den Ofen 3 als (Regel-)Strecke, die Beobachtungsvorrichtung(en) 5 und die weiteren Sensoren 7, den Rechner 11 und die Stellvorrichtungen 9 wird ein Regelkreis definiert. Es kann auch ein konventioneller Regelkreis nur mit Ofen 3, Sensoren 7, Rechner 11 und Stellvorrichtungen 9 und ohne die Beobachtungsvorrichtung(en) 5 vorgesehen sein, dessen Regelung nur wenige Zustandsvariablen sₜ berücksichtigt (d.h. niederdimensional ist) und dann durch die Einbeziehung der Beobachtungsvorrichtung(en) 5 optimiert wird. Das System in der Anlage 1 ist beispielsweise auf bestimmte Soll-Werte oder auf einen stabilen Prozess (d.h. einen ruhigen, quasistationären Betrieb der Anlage 1) hin regelbar. In beiden Fällen werden der durch die Ist-Werte der Zustandsvariablen s(t) beschriebene Zustand bewertet und gegebenenfalls geeignete Stellaktionen (Stelleingriffe), kurz als Aktionen aⁱ bezeichnet, ausgewählt, welche von den Stellvorrichtungen 9 auszuführen sind. Neben der Zufuhr von Gut G und Luft L können weitere Tätigkeiten von Stellvorrichtungen 9 und gegebenenfalls auch eine Probenentnahme eine Aktion aⁱ in erfindungsgemäßen Sinne sein. Auch Störungen können als ungewollte Aktionen aⁱ behandelt werden. Es sind einstellbare Kombinationen der beiden vorgenannten Regelungsfälle denkbar, die dann Kompromisse darstellen.

Die Bewertung des Zustandes und die Auswahl der geeigneten Aktionen aⁱ kann beispielsweise gemäß einem Verfahren erfolgen, wie es in der WO 02/077527 A1 beschrieben ist. Im Rechner 11 ist wenigstens ein neuronales Netz implementiert, welches als ein Prozessmodell die Reaktionen der Zustände des Systems auf Aktionen aⁱ speichert, also die (nicht-linearen) Verknüpfungen zwischen den Werten der Zustandsvariablen s(t) zu einem Zeitpunkt t = t₀ und den dann getätigten Aktionen aⁱ einerseits und den resultierenden Werten der Zustandsvariablen s(t) zu einem späteren (d.h. um ein bestimmtes Zeitintervall späteren) Zeitpunkt t = t₁ (oder t₁, t₂ , t₃...) andererseits, und zwar zu möglichst vielen Zeitpunkten t in der Vergangenheit. In diesem Sinne können auch Störungen als (ungewollte) Aktionen aⁱ in das Prozessmodell einbezogen werden. Eine vom Prozessmodell, d.h. den gespeicherten Verknüpfungen unabhängige, Situationsbewertung, die in der Art einer vereinfachten Güte konzipiert ist, bewertet für einen bestimmten Zeitpunkt t die Werte der Zustandsvariablen s(t) in Hinblick auf vorgegebene Optimierungsziele r^{j}, d.h. wie nahe der Zustand des Systems zum Zeitpunkt t dem optimalen Zustand ist. Mit einer Bewertung eines - mit dem Prozessmodell in Abhängigkeit von einer bestimmten Aktion aⁱ - vorhergesagten Zustandes zu einem zukünftigen Zeitpunkt lässt sich die Eignung der bestimmten Aktion aⁱ zur Annäherung an das Optimierungsziel r^{j} feststellen.

Vorzugsweise sind im Rechner 11 drei (oder vier) Prozessmodelle (in jeweils einem eigenen neuronalen Netz) gespeichert, von denen je eines auf ein kurzes (t₁-t₀), ein (oder zwei) mittleres (t₂-t₀) und ein längeres (t₂-t₀) Zeitintervall hin gelernte Verknüpfungen enthält. Entsprechend sind damit kurzfristige, mittelfristige und längerfristige Vorhersagen möglich. Die besagten Zeitintervalle bewegen sich je nach Anlage 1 zwischen etwa einigen Sekunden und einigen Stunden. Die Zustandsvariablen s(t) sollen und können in der Regel innerhalb bestimmter Grenzen, d.h. innerhalb eines Intervalls, variieren, beispielsweise zwischen einem unteren Grenzwert sₗ und einem oberen Grenzwert Sₕ um einen optimalen Soll-Wert Sₒ herum. Die Werte sₗ, sₕ und sₒ können zeitabhängig sein. Die kurzfristigen, mittelfristigen und längerfristigen Vorhersagen dienen dazu, den Unterschied von s(t) zum optimalen Soll-Wert sₒ (das Optimierungsziel r^{j} wäre vorliegend beispielsweise, dass s(t) - sₒ = 0 oder zumindest minimal wird) und die Einhaltung dieser Grenzen (Grenzwerte sₗ, sₕ) abzuschätzen und das voraussichtliche Erfordernis von Aktionen a' zu erkennen. Die zeitliche Entwicklung einer Zustandsvariable s(t) bis zum Zeitpunkt t = t₀ sowie die kurzfristige Vorhersage für t = t₁, die mittelfristige Vorhersage für t = t₂ und die langfristige Vorhersage für t = t₃ sind vereinfacht in Fig. 1 dargestellt. In Fig. 2 ist dann die tatsächliche Entwicklung von s(t) im Vergleich zu den Vorhersagen dargestellt, wobei der besseren Vergleichbarkeit halber keine Aktion aⁱ erfolgt ist.

Zur Verbesserung der Genauigkeit werden nicht nur die Prozessmodelle durch die tatsächlichen Entwicklungen der Zustandsvariablen s(t) als Reaktion auf Aktionen a' laufend ergänzt, sondern es findet ein Wettbewerb mehrerer Prozessmodelle hinsichtlich der Qualität der Vorhersagen statt. Hierzu werden im Hintergrund alternative Prozessmodelle, beispielsweise mit anderen Topologien, aufgestellt und trainiert, deren Vorhersagen mit den aktuell verwendeten Prozessmodellen verglichen werden, um letztere gegebenenfalls zu ersetzen, wie es beispielsweise in der EP 1 396 770 A1 beschrieben ist.

Erfindungsgemäß ist ein Wechsel von der normalen Regelung, der sogenannten Führungsregelung, zu einer Störungsregelung (und zurück) möglich, bei welcher der Rechner 11 Testsignale abgibt, damit - ohne Rücksicht auf die Optimierungsziele r^{j} - verschiedene Aktionen a' vorgenommen werden, um in verschiedene Richtungen gezielt zunächst benachbarte (d.h. zum jeweils aktuellen Zustand bezüglich der Zustandsvariablen s(t) benachbarte) Zustände anzufahren und vorzugsweise - durch sukzessive Aneinanderreihung des Anfahrens - auch entfernter gelegene Zustände zu erreichen. Um den Betrieb der Anlage 1 nicht zu behindern oder gar zu stören, werden allerdings nur Zustände innerhalb der Grenzen (Grenzwerte sₗ, sₕ) der Zustandsvariablen s(t) als Ziel ausgewählt, d.h. nur Aktionen ausgewählt, auf die hin die Zustandsvariablen s(t) voraussichtlich innerhalb ihrer Grenzen bleiben.

Der Rechner 11 startet eine "ordentliche" Störungsregelung regelmäßig, beispielsweise ca. alle sieben Tage, spätestens jedoch alle vier Wochen, wobei möglichst viele, vorzugsweise innerhalb der Grenzen möglichst gleichmäßig verteilte Zustände angefahren werden. Wenn bei der Regelung häufig die gleiche Problematik auftritt, startet der Rechner 11 eine "außerordentliche" Störungsregelung. Eine solche Problematik liegt beispielsweise vor, wenn die Zustandsvariablen s(t) häufig zu einer Grenze (Grenzwerte sₗ, sₕ) hin tendieren, d.h. der Mittelwert driftet, und/oder häufig Aktionen a' notwendig sind, um Abweichungen auszugleichen, und/oder sonstige Unvereinbarkeiten der Regelungen auf Soll-Werte (Optimierungsziele r^{j}) und auf einen stabilen Prozess auftreten. Bei der außerordentlichen Störungsregelung können besonders Zustände angefahren werden, die auf die auslösenden Problematik abgestimmt sind, beispielsweise je nach Lösungsstrategie in Richtung der Problematik oder genau entgegengesetzt gewählt werden.

In den Zeichnungen ist beispielsweise ein Fall dargestellt, dass s(t) sich ständig oberhalb des optimalen Soll-Wertes sₒ bewegt (Fig. 2) und auch in den Vorhersagen (Fig. 1), insbesondere der längerfristigen Vorhersage über das Zeitintervall t₃-t₀, zum oberen Grenzwert sₕ hin tendiert. Im Rahmen der Führungsregelung würde bei t = t₀, oder t = t₁ eine Aktion a' ausgewählt werden, die s(t) näher zum optimalen Soll-Wert sₒ bringt. In der Störungsregelung wird dagegen beispielsweise auch eine Aktion a' ausgewählt, die s(t) zum unteren Grenzwert sₗ bringt. Dies ist mit einer Aktion a' zum Zeitpunkt t = t₀ in Fig. 3 dargestellt.

### Bezugszeichenliste

- 1: Anlage
- 3: Ofen
- 5: Beobachtungsvorrichtung
- 7: Sensor
- 9: Stellvorrichtung
- 11: Rechner
- aⁱ: Aktion
- F: Flammenkörper
- G: Gut
- L: Luft
- r^{j}: Optimierungsziel
- s(t): Zustandsvariable
- Sₕ: oberer Grenzwert
- Sₗ: unterer Grenzwert
- Sₒ: optimaler Soll-Wert
- t₀, t₁, t₂, t₃: Zeitpunkt

## Patentansprüche

1. Verfahren zur Regelung eines Verbrennungsprozesses in einer Anlage (1), insbesondere einem Kraftwerk, einer Müllverbrennungsanlage oder einem Zementwerk, in welcher Gut (G) unter Zufuhr von Luft (L) mittels des Verbrennungsprozesses unter Ausbildung wenigstens eines Flammenkörpers (F) umgesetzt wird, wobei die den Zustand des Systems in der Anlage (1) beschreibenden Zustandsvariablen (s(t)) unter Verwendung wenigstens einer den Flammenkörper (F) bildlich erfassenden Beobachtungsvorrichtung (5) und weiterer Sensoren (7) ermittelt und in einem Rechner (11) bewertet werden, worauf gegebenenfalls geeignete Aktionen (aⁱ) auswählt werden, um Stellvorrichtungen (9) für wenigstens die Zufuhr von Gut (G) und/oder Luft (L) anzusteuern, wobei während einer Führungsregelung auf Soll-Werte (sₒ) der Zustandsvariablen (s(t)) und/oder auf eine Stabilität des Verbrennungsprozesses geregelt wird, **dadurch gekennzeichnet, dass** zeitweilig von der Führungsregelung zu einer Störungsregelung gewechselt wird, gemäß welcher Aktionen (a') auswählt werden, um Zustände des Systems in der Anlage (1) anzufahren, bei denen die Zustandsvariablen (s(t)) innerhalb vorgegebener Grenzen (s₁, sₕ) gezielt vom optimalen Soll-Wert (sₒ) abweichen.

2. Verfahren nach Anspruch 1, **dadurch gekennzeichnet, dass** bei der Störungsregelung zum jeweils aktuellen Zustand bezüglich der Zustandsvariablen s(t) zunächst benachbarte Zustände angefahren werden.

3. Verfahren nach einem der vorhergehenden Ansprüche, **dadurch gekennzeichnet, dass** regelmäßig von der Führungsregelung zu einer ordentlichen Störungsregelung und zurück gewechselt wird.

4. Verfahren nach Anspruch 3, **dadurch gekennzeichnet, dass** bei der ordentlichen Störungsregelung innerhalb der vorgegebenen Grenzen (s₁, sₕ) möglichst gleichmäßig verteilte Zustände angefahren werden.

5. Verfahren nach einem der vorhergehenden Ansprüche, **dadurch gekennzeichnet, dass** bei häufigem Auftreten der gleichen Problematik bei der Regelung, insbesondere einer häufigen Tendenz der Zustandsvariablen (s(t)) zu einer Grenze (s₁, sₕ) hin und/oder bei häufiger Notwendigkeit von Aktionen (aⁱ) zum Ausgleich tendenzielle gleicher Abweichungen und/oder beim Auftreten sonstiger Unvereinbarkeiten der Regelungen auf Soll-Werte (sₒ) der Zustandsvariablen (s(t)) und auf den stabilen Verbrennungsprozess, von der Führungsregelung zu einer außerordentlichen Störungsregelung gewechselt wird.

6. Verfahren nach Anspruch 5, **dadurch gekennzeichnet, dass** bei der außerordentlichen Störungsregelung Zustände angefahren werden, die auf die auslösenden Problematik abgestimmt sind.

7. Verfahren nach einem der vorhergehenden Ansprüche, **dadurch gekennzeichnet, dass** mehrere Prozessmodelle zur Bewertung der Zustandsvariablen (s(t)) und Auswahl der Aktionen (a') verwendet werden, um kurzfristige, mittelfristige und längerfristige Vorhersagen für die Zustandsvariablen (s(t)) zu erhalten.

8. Regelkreis zur Durchführung eines Verfahrens nach einem der vorhergehenden Ansprüche, in einer Anlage (1), insbesondere einem Kraftwerk, einer Müllverbrennungsanlage oder einem Zementwerk, mit einer Strecke (3) zum Umsetzen von Gut (G) unter Zufuhr von Luft (L) mittels des Verbrennungsprozesses unter Ausbildung wenigstens eines Flammenkörpers (F), wenigstens einer den Flammenkörper (F) bildlich erfassenden Beobachtungsvorrichtung (5) und weiterer Sensoren (7) zur Ermittlung der den Zustand des Systems in der Anlage (1) beschreibenden Zustandsvariablen (s(t)), einem Rechner (11) zur Bewertung der Zustandsvariablen (s(t)) und gegebenenfalls Auswahl geeigneter Aktionen (a') und durch die Aktionen (aⁱ) ansteuerbare Stellvorrichtungen (9) für wenigstens die Zufuhr von Gut (G) und/oder Luft (L), wobei der Rechner (11) während einer Führungsregelung auf Soll-Werte (sₒ) der Zustandsvariablen (s(t)) und/oder auf eine Stabilität des Verbrennungsprozesses regelt, **dadurch gekennzeichnet, dass** der Rechner (11) zeitweilig von der Führungsregelung zu einer Störungsregelung wechselt und gemäß dieser Aktionen (a') auswählt, um Zustände des Systems in der Anlage (1) anzufahren, bei denen die Zustandsvariablen (s(t)) innerhalb vorgegebener Grenzen (s₁, sₕ) gezielt vom optimalen Soll-Wert (sₒ) abweichen.

9. Regelkreis nach Anspruch 8, **dadurch gekennzeichnet, dass** im Rechner (11) wenigstens ein neuronales Netz implementiert ist, welches jeweils ein Prozessmodell zur Bewertung der Zustandsvariablen (s(t)) und Auswahl der Aktionen (a') speichert.

10. Regelkreis nach Anspruch 9, **dadurch gekennzeichnet, dass** im Rechner (11) mehrere neuronale Netze mit Prozessmodellen für kurzfristige, mittelfristige und längerfristige Vorhersagen der Zustandsvariablen (s(t)) und/oder mit Prozessmodellen, die sich im Wettbewerb hinsichtlich der Qualität der Vorhersagen befinden.

## Claims

1. A method for controlling a combustion process in an installation (1), in particular in a power-generating plant, a waste incinerator or a cement plant, in which, with air (L) being supplied, material (G) is converted by means of the combustion process with at least one flame body (F) being formed, wherein the state variables (s(t)) which describe the state of the system in the installation (1) are determined by using at least one observation device (5) that images the flame body (F) and also by using other sensors (7) and are evaluated in a computer (11), whereupon, if necessary, suitable actions (aⁱ) are selected in order to control adjustment devices (9) for at least the supply of material (G) and/or air (L), and wherein setpoint control is carried out to achieve setpoints (sₒ) of the state variables (s(t)) and/or stability of the combustion process, **characterized in that** occasionally a changeover is made from setpoint control to disturbance control and, according to the latter, actions (aⁱ) are selected in order to approach states in the system in the installation (1) at which the state variables (s(t)) deviate in a targeted manner within predetermined limits (sₜ, sₕ).from the optimal setpoint (sₒ)

2. A method according to Claim 1, **characterized in that** in the case of disturbance control, for each current state, states being adjacent with respect to the state variables s(t), are approached.

3. A method according to any of the preceding claims, **characterized in that** a changeover is regularly made from setpoint control to ordinary disturbance control and back again.

4. A method according to Claim 3, **characterized in that** in the case of ordinary disturbance control, as far as possible uniformly distributed states are approached within the predetermined limits (s₁, sₕ).

5. A method according to any of the preceding claims, **characterized in that** when the same problems frequently occur in the control process, in particular a frequent tendency of the state variables (s(t)) to tend towards a limit (s₁, sₕ), and/or when there is a frequent need for actions (aⁱ) to compensate for tendentially the same deviations, and/or when other inconsistencies occur in the control processes aimed at achieving setpoints (sₒ) of the state variables (s(t)) and also a stable combustion process, a changeover is made from setpoint control to extraordinary disturbance control.

6. A method according to Claim 5, **characterized in that** in the case of extraordinary disturbance control, states are approached that are matched to the triggering problems.

7. A method according to any of the preceding claims, **characterized in that** several process models are used to evaluate the state variables (s(t)) and to select the actions (a'), in order to obtain short-term, medium-term and long-term predictions for the state variables (s(t)).

8. A control loop for implementing a method according to one of the preceding claims, in an installation (1), in particular in a power-generating plant, a waste incinerator or a cement plant, having a (controlled) system (3) for converting material (G) by means of the combustion process, with air (L) being supplied, and at least one flame body (F) being formed, and having at least one observation device (5) imaging the flame body (F) and having further sensors (7) to determine the state variables (s(t)) describing the state of the system in the installation (1), and having a computer (11) to evaluate the state variables (s(t)) and, if necessary, to select suitable actions (aⁱ), and having adjusting devices (9) that can be controlled by the actions (aⁱ) to regulate at least the supply of material (G) and/or air (L), during setpoint control the computer (11) controlling to achieve setpoints (sₒ) of the state variables (s(t)) and/or stability of the combustion process, **characterized in that** the computer (11) changes occasionally from setpoint control to disturbance control and, according to the latter, selects actions (aⁱ) in order to approach states of the system in the installation (1) at which the state variables (s(t)) deviate in a targeted manner, within predetermined limits (s₁, sₕ), from the optimal setpoint (sₒ).

9. A control loop according to Claim 8, **characterized in that** in the computer (11) there is implemented at least one neuronal network which in each case stores a process model for evaluating the state variables (s(t)) and selecting the actions (aⁱ).

10. A control loop according to Claim 9, **characterized in that** the computer (11) contains several neuronal networks with process models for short-term, medium-term and long-term predictions of the state variables (s(t)), and/or with process models which compete with each other as regards the quality of the predictions.

## Revendications

1. Procédé de régulation d'un processus de combustion dans une installation (1), en particulier une centrale électrique, une installation d'incinération de déchets ou une cimenterie, dans laquelle un matériau (G) est converti sous amenée d'air (L) au moyen du processus de combustion avec formation d'au moins un corps de flamme (F), où les variables d'état (s(t)) décrivant l'état du système dans l'installation (1) sont détectées avec utilisation d'au moins un appareil d'observation (5) et autres détecteurs (7) saisissant par images le corps de flamme (F) et sont évaluées dans un ordinateur (11), sur quoi le cas échéant des actions appropriées (aⁱ) sont choisies pour commander des appareils de réglage (9) pour au moins l'amenée de matériau (G) et/ou d'air (L), à l'occasion de quoi, pendant un réglage de conduite, on règle sur des valeurs de consigne (sₒ) les variables d'état (s(t)) et/ou sur une stabilité du processus de combustion, **caractérisé par le fait que**, temporairement, on passe du réglage de conduite à un réglage de perturbation, selon des actions (aⁱ) qui ont été choisies pour démarrer des états du système dans l'installation (1) pour lesquels les variables d'état (s(t)) dans des limites prédéterminées (s₁, sₕ) s'écartent de façon visée de la valeur de consigne optimale (sₒ).

2. Procédé selon la revendication 1, **caractérisé par le fait que**, lors du réglage de perturbation sur l'état actuel respectif concernant les variables d'état s(t), des états voisins sont tout d'abord démarrés.

3. Procédé selon l'une des revendications précédentes, **caractérisé par le fait que** régulièrement, on passe du réglage de conduite à un réglage de perturbation ordinaire et inversement.

4. Procédé selon la revendication 3, **caractérisé par le fait que**, lors du réglage de perturbation ordinaire à l'intérieur des limites prédéterminées (s₁, sₕ), sont démarrés des états répartis de la façon la plus régulière possible.

5. Procédé selon l'une des revendications précédentes, **caractérisé par le fait qu'**en cas d'apparition fréquente de la même problématique lors du réglage, en particulier d'une tendance fréquente des variables d'état (s(t)) à une limite (s₁, sₕ) et/ou en cas de nécessité fréquente d'actions (aⁱ) pour la compensation d'écarts qui ont tendance à être égaux et/ou en cas d'apparition d'autres désaccords des réglages sur les valeurs de consigne (sₒ) des variables d'état (s(t)) et sur le processus de combustion stable, on passe du réglage de conduite à un réglage de perturbation extraordinaire.

6. Procédé selon la revendication 5, **caractérisé par le fait que**, dans le cas du réglage de perturbation extraordinaire, des états sont démarrés qui sont accordés sur la problématique à déclencher.

7. Procédé selon l'une quelconque des revendications précédentes, **caractérisé par le fait que** plusieurs modèles de processus sont utilisés pour l'évaluation des variables d'état (s(t)) et le choix des actions (aⁱ), pour obtenir des prévisions à court terme, à moyen terme et à long terme pour les variables d'état (s(t)).

8. Circuit de réglage pour la mise en oeuvre d'un procédé tel que défini à l'une des revendications précédentes, dans une installation (1), en particulier une centrale électrique, une installation d'incinération de déchets ou une cimenterie, avec une section (3) pour la conversion du matériau (G) sous amenée d'air (L) au moyen du processus de combustion avec formation d'au moins un corps de flamme (F), au moins un dispositif d'observation (5) et autres détecteurs (7) saisissant par images le corps de flamme (F) pour la détection des variables d'état (s(t)) décrivant l'état du système dans l'installation (1), un ordinateur (11) pour l'évaluation des variables d'état (s(t)) et le cas échéant le choix d'actions appropriés (aⁱ) et des appareils de réglage (9) commandables par les actions (aⁱ) pour au moins l'amenée de matériau (G) et/ou d'air (L), où l'ordinateur (11) règle pendant un réglage de conduite sur des valeurs de consigne (sₒ) des variables d'état (s(t)) et/ou sur une stabilité du processus de combustion, **caractérisé par le fait que** l'ordinateur (11) passe temporairement du réglage de conduite à un réglage de perturbation et selon celui-ci choisit des actions (aⁱ) pour démarrer des états du système dans l'installation (1), pour lesquels les variables d'état (s(t)) dans des limites prédéterminées (sᵢ, sₕ) s'écartent de façon visée de la valeur de consigne optimale (sₒ).

9. Circuit selon la revendication 8, **caractérisé par le fait que**, dans l'ordinateur (11), est implémenté au moins un réseau neuronal, lequel met en mémoire à chaque fois un modèle de processus pour l'évaluation des variables d'état (s(t)) et le choix des actions (aⁱ).

10. Circuit selon la revendication 9, **caractérisé par le fait que**, dans l'ordinateur (11), il y a plusieurs réseaux neuronaux avec des modèles de processus pour des prévisions à court terme, à moyen terme et à long terme des variables d'état (s(t)) et/ou avec des modèles de processus qui se trouvent en concurrence en ce qui concerne la qualité des prévisions.
